# EUROPÄISCHE PATENTSCHRIFT

(11) **EP 0 016 341 B1**
(45) Veröffentlichungstag und Bekanntmachung des Hinweises auf die Patenterteilung: **28.09.1983**
(21) Anmeldenummer: 80100798.0
(22) Anmeldetag: 18.02.1980
(51) Int. Cl.: D06F 67/04

(54) **Vorrichtung zum Einführen von gewaschenen Rollenhandtüchern in eine Mangel**
Device for feeding washed roll-towels into an ironing machine
Dispositif d'amenée de essuie-mains continus dans une machine à repasser

(30) Priorität: 19.02.1979 DE 2906275; 10.10.1979 DE 2941033
(43) Veröffentlichungstag der Anmeldung: 01.10.1980
(73) Patentinhaber: Stichnoth, Andreas, D-3400 Göttingen (DE)
(72) Erfinder: Stichnoth, Andreas, D-3400 Göttingen (DE)
(74) Vertreter: Rehberg, Elmar, Dipl.-Ing.

## Beschreibung

Die Erfindung bezieht sich auf eine Vorrichtung zum Einführen von gewaschenen Rollenhandtüchern in eine Mangel, der ein Mangeleinlauf vorgeschaltet ist, unter dem eine Grube zum hängenden Fördern der Rollenhandtücher nach oben angeordnet ist, wobei vor der Mangel eine Führungseinrichtung für die Rollenhandtücher angeordnet ist, die eine mit dem jeweiligen Rollenhandtuch in Eingriff tretende Fläche oder Kante aufweist.

Eine derartige Vorrichtung ist aus der DD-A-55319 bekannt. Diese Vorrichtung besitzt zwei Abschnitte, nämlich einen Einführabschnitt vor der eigentlichen Mangel und einen Aufwickelabschnitt, der unter Zwischenschaltung eines Speichers der Mangel nachgeschaltet ist. Überlange Handtücher sollen im Bereich des zweiten Abschnittes geführt werden, während eine solche Führung hinsichtlich des Einführabschnittes der Vorrichtung nicht feststellbar ist. Es kann allenfalls eine gewisse Streckung der Rollenhandtücher in Längsrichtung angenommen werden, wenn diese durch die Mangelwalzen erfaßt und über einen feststehenden Winkel und eine nachgeordnete Führungsrolle gezogen werden. Es erfolgt also keinesfalls ein Strecken der Rollhandtuchbahn in Querrichtung, also kein Ausstraffen. Einrichtungen, die einen kantengeraden Einlauf bewirken würden, sind ebenfalls nicht vorgesehen. Dies bedeutet, daß die Handtuchbahn mit Falten in die Mangel und unter wechselndem seitlichen Versatz einlaufen kann. Damit ist klar, daß die Handtuchbahn einerseits unschöne Falten besitzen kann und andererseits die Kante bzw. die Kanten der Handtuchbahn nicht gerade einlaufen, sondern sich auch wellenförmig verlagern können, wodurch die unerwünschte Faltenbildung noch begünstigt wird. Lediglich in Verbindung mit dem Aufwickelabschnitt soll eine Andrückrolle zu einer seitlichen Führung beitragen. Zu der Führungseinrichtung gehört weiterhin eine Rolle, die eine leicht gewölbte Oberfläche aufweisen soll bzw. flach gewölbt sein soll. Es mag sein, daß mit derartigen Mitteln eine gewisse Steuerung des Kantenverlaufes einer Handtuchbahn im Bereich der Aufwicklung erzielt werden kann; auf keinen Fall lassen sich aber damit die zuvor bereits in die Handtuchbahn eingemangelten Falten beseitigen.

Die DE-A-2659739 bezieht sich auf eine Vorrichtung zur Geradführung mehrerer, nebeneinander endlos umlaufender, einflächiger, textiler Flächengebilde, die infolge ihres endlosen Umlaufs bereits seitlich gestrafft sind, so daß es dort darauf ankommt, asymmetrisch verlaufenden Verarbeitungsspannungen entgegenzuwirken und eine Geradführung zu erreichen. Hierzu wird ein Spannbalken eingesetzt, der als Ganzes über eine erste Verstelleinrichtung in seiner Schräglage veränderbar ist. Auf dem Spannbalken sind einzelne Verstellzonen angeordnet, die je einer endlos umlaufenden Bahn zugeordnet sind. Diese Verstellzonen sind unabhängig voneinander durch eine zweite Verstelleinrichtung, die sich auf dem Spannbalken abstützt, in ihrer Schräglage veränderbar. Die Verstellzonen sind als ebene Flächen ausgebildet und können mit einer automatischen Lageregelung oder -steuerung versehen sein, die auf die Stelleinrichtungen der einzelnen Verstellzonen im Sinne einer Geradführung der betreffenden endlos umlaufenden Bahn einwirkt, so daß eine vollautomatische Geradführung erreicht wird. Das Problem des seitlichen Ausstraffens der Behandlungsbahn tritt hier nicht auf, weil hier eine endlos umlaufende Behandlungsbahn von vornherein seitlich gestrafft zum Einsatz kommt, die auch keine Neigung aufweist, diese Straffung aufzugeben.

In der US-A-3 553 863 ist eine Vorrichtung zum Zuführen von relativ kleinen Wäschestücken beschrieben und dargestellt, wobei diese Vorrichtung mehrbahnig ausgeführt sein kann. Dabei wird für jede Bahn ein gebogenes, ortsfest angeordnetes Querstreckblech bzw. Spreizblech mit einer gewölbten bzw. gebogenen Kante angewendet. In Verbindung mit diesen gebogenen Spreizkanten findet eine Unterdruckquelle Verwendung, die durch eine Öffnung auf die Wäschestücke derart einwirkt, daß eine Spreizung, also eine Straffung der Wäschestücke in Querrichtung stattfindet. Durch die Aufbringung des Unterdruckes wird eine der Einzugskraft der Mangel entgegenwirkende Kraft auf das Wäschestück ausgeübt, so daß sich an der Spreizkante durch ihre Formgebung die Querstraffung ergibt. Dabei ist ersichtlich, daß Spreizbleche und Unterdruckanwendung zusammengehören, sich also diese Wirkung nur im Zusammenspiel von Spreizblech und Unterdruck erzielen läßt. Auf ein kantengerades Einlaufen der kleinen Wäschestücke kommt es hier nicht an. Auch ist eine solche Wirkung durch ein Spreizblech und die Anwendung von Unterdruck weder beschrieben noch für den Fachmann denkbar.

Der Erfindung liegt die Aufgabe zugrunde, eine Vorrichtung der eingangs beschriebenen Art aufzuzeigen, mit der es möglich ist, unter Aufrechterhaltung der Längsstreckung sowohl ein kantengerades als auch ein seitlich gestrafftes Einlaufen der Rollenhandtücher in die Mangel zu erzielen.

Dies wird erfindungsgemäß dadurch erreicht, daß die Kante oder Fläche konvex gekrümmt ausgebildet und an einem schwenkbar gelagerten Bauteil vorgesehen ist, dessen Schwenkachse senkrecht zu der durch die gekrümmte Kante oder eine Erzeugende der gekrümmten Fläche festgelegten Ebene angeordnet ist, und daß zur Steuerung der Verschwenkung der Kante oder Fläche ein die eine Kante des jeweiligen Rollenhandtuches erfassender Taster und ein an dem Bauteil angelenkter Antrieb vorgesehen sind. Die Erfindung baut auf der Erkenntnis auf, daß die konvex gekrümmte Spreizkante selbst angetrieben werden kann, so daß dieses eine Bauteil dann die Doppelfunktion des kantengeraden Einlaufens und des seitlichen Ausstraffens erfüllen kann. Mit der erfindungsgemäßen Vorrichtung ist es beispielsweise vorteilhaft möglich, eine Mangelbreite von ca. 3,5 m auszunutzen und dabei etwa 10 derartige Rollenhandtücher nebeneinander zu mangeln und aufzurollen, wobei nur eine einzige Bedienungsperson für die Vorrichtung erforderlich ist.

Der den kantengeraden Einlauf und das seitliche Ausstraffen bewirkende Bauteil kann als ebene Platte oder ballige Rolle ausgebildet sein. Auch andere Ausgestaltungen sind denkbar. Der Taster, der die eine Kante des jeweiligen Rollenhandtuches erfaßt, kann eine Fotozelle oder einen Mikroschalter aufweisen, über den dann die Steuerung der Verschwenkung des Bauteils so erfolgt, daß ein kantengerader Einlauf im Bereich der einen überwachten Kante erfolgt, so daß sich nach dieser Kante auch die andere, nicht überwachte Kante ausrichtet. Der Antrieb für die Verschwenkung des Bauteils bzw. der gekrümmten Kante oder Fläche kann einen Luftzylinder oder einen Schrittmotor aufweisen.

Wenn die Schwenkachse des Bauteils in der vertikalen Symmetrieebene der Stoffbahn des Rollenhandtuches und dem Mangeleinlauf zugekehrt angeordnet ist, erfolgt eine Behandlung des Rollenhandtuches symmetrisch zu seiner Mittellängsachse. Außerdem ist dabei die Einwirkung der Verschwenkbewegungen auf die Rollenhandtuchbahn besonders groß.

Es können einstellbare Anschläge zum Begrenzen der Verschwenkbarkeit der Bauteile nach beiden Seiten vorgesehen sein, um auf diese Art und Weise die Vorrichtung anpassen und einstellen zu können.

Weitere Merkmale der Erfindung sind in weiteren Ansprüchen unter Schutz gestellt.

Die Erfindung wird nachstehend anhand der Zeichnung beispielsweise erläutert.
Fig. 1 ist eine schematische seitliche Schnittansicht einer Anlage zum Mangeln insbesondere von Rollenhandtüchern.
Fig. 2 ist eine im vergrößerten Maßstab gehaltene Teilansicht einer Ausführungsform einer Vorrichtung gemäß der Erfindung.
Fig. 3 ist eine Seitenansicht der Ausführungsform gemäß Fig. 2.

Die Mangelanlage 1 besitzt zwei Trommeln 2, die beheizt sind und über welche die Stoffbahnen in bekannter Weise geführt werden, wobei die Restfeuchtigkeit aus der Stoffbahn entfernt wird. Die Stoffbahnen werden dabei gleichzeitig gepreßt, so daß ein Bügeleffekt entsteht.

Vor der ersten Trommel 2 der Mangel 1 befindet sich der Mangeleinlauf 3, der als umlaufendes Förderband 4 ausgebildet ist. Unmittelbar vor dem Mangeleinlauf 3 befindet sich eine Vorrichtung 5 gemäß einer Ausführungsform der Erfindung, über welche die Stoffbahnen 6 in entsprechender Anzahl je nach der Breite der Mangel 1 geführt werden. Unter dem Mangeleinlauf 3 bzw. der Vorrichtung 5 befindet sich eine Grube 7, die eine Tiefe bis etwa 3 m aufweisen kann. In der Grube kann eine sich quer über die gesamte Arbeitsbreite erstreckende Walze 8 angeordnet sein, die mit mehreren radial abstehenden Schlagarmen 9 ausgestattet ist, die in eine relativ langsame Umdrehung versetzt werden, so daß hierdurch zusätzlich die Stoffbahn 6 während ihres vertikalen Transportes gerichtet werden kann.

Hinter der hintersten Trommel 2 der Mangel 1 befindet sich die Handtuchspulmaschine 10, wo die einzelnen Stoffbahnen 6 bzw. Handtücher in Form von Rollen 11 aufgewickelt werden. Die Stoffbahnen bzw. Handtücher 6 besitzen etwa eine Breite von 30 cm und eine Länge von 40 m. Das eine Ende eines solchen Handtuches wird festgehalten, während das Handtuch in die Grube 7 hinabgeworfen wird. Mit dem festgehaltenen Ende wird die Stoffbahn 6 dann über den Mangeleinlauf 3 der Trommel 2 zugeführt. Sobald das vordere Ende der Stoffbahn 6 von der Mangel 1 ergriffen ist, wird die restliche Ausricht-, Führungs- und Glättarbeit von der Vorrichtung 5 übernommen, so daß eine einzige Bedienungsperson für beispielsweise zehn Rollenhandtücher nebeneinander im Bereich einer Mangel 1 ausreicht.

Die Vorrichtung 5 weist bei der beschriebenen und dargestellten Ausführungsform der Erfindung eine Kurvenbahn 12 in Form einer gekrümmten Kante auf, welche die aus Fig. 2 ersichtliche Form aufweist. Diese Kurvenbahn 12 ist um eine vertikale Achse 13 schwenkbar angelenkt und mit einem Antrieb versehen.

Die Fig. 2 und 3 zeigen Einzelheiten der Vorrichtung 5, und zwar in Draufsicht gemäß Pfeil 14 in Fig. 1 und nur ausschnittsweise, wobei lediglich eine Kurvenbahn bzw. gekrümmte Fläche 12 insgesamt, also für eine Stoffbahn 6, dargestellt ist, während die rechts- und linksanschließenden gleich ausgebildeten Vorrichtungen nur abgeschnitten angedeutet sind. Die Kurvenbahn 12 besteht aus einer dünnen Metallplatte (Fig. 3) und besitzt die aus Fig. 2 ersichtliche gekrümmte Formgebung, die auch abgewandelt sein kann. Bei der dargestellten Ausführungsform weist die Kurvenbahn 12 die höchste Erhebung in der Mitte auf, so daß mit der Stoffbahn 6 eine konvexe Kante in Eingriff tritt.

Die Kurvenbahn 12 ist um die vertikale Achse 13 schwenkbar an einem Rahmen 14 gelagert, wobei sie einen mit ihr fest verbundenen Hebelarm 15 aufweist, an dessen Ende beispielsweise ein Luftzylinder 16 mit seinem kolbenstangenseitigen Lager 17 angelenkt ist. Das Gehäuse des Luftzylinders 16 ist im übrigen an dem ortsfest angeordneten Lager 18 abgestützt. Es ist ersichtlich, daß die Kurvenbahn 12 um die Achse 13 verschwenkt wird, und zwar nach der einen oder nach der anderen Seite, je nachdem, ob der Luftzylinder 16 aus- oder eingefahren wird.

Der Luftzylinder wird über eine Steuereinrichtung mit der erforderlichen Luft beschickt, die aber der Einfachheit halber nicht dargestellt ist.

Die Kurvenbahn 12 weist etwa die Breite einer Stoffbahn 6 auf. Im Bereich einer Kante der Stoffbahn 6 ist als Taster für den kantengeraden Einlauf beispielsweise eine Fotozelle 19, die nach dem Reflektionsprinzip arbeitet, angeordnet. Es versteht sich, daß zu jeder Kurvenbahn 12 ein Luftzylinder 16 und eine Fotozelle 19 gehören. Wird die Fotozelle 19 beim Einführen der Stoffbahn 6 von der Stoffbahn bzw. ihrer einen Kante abgeschattet, dann wird der Luftzylinder 16 so angesteuert, daß die Kurvenbahn 12 so quergestellt bzw. um die Achse 13 verschwenkt wird, daß die Stoffbahn 6 eine Querkraftkomponente erleidet, die sie von der Fotozelle 19 wegführt. Umgekehrt, wenn also sich der Rand der Stoffbahn 6 außerhalb des Bereiches der Fotozelle 19 befindet, wird die Kurvenbahn 12 in die umgekehrte Schräglage verschwenkt, so daß die Kante der Stoffbahn in Richtung auf die Fotozelle quer zur Förderrichtung verschoben wird. Auf diese Weise ist ein kantengerader Einlauf, also die gerade Zufuhr der Stoffbahn 6 entlang einer ihrer beiden Kanten in die Mangel 1, erreichbar.

Dadurch, daß die Kurvenbahn 12 gekrümmt ist, wird ein Straffen der Stoffbahn 6 quer zur Förderrichtung erzielt.

Zur Begrenzung der Verschwenkbarkeit der Kurvenbahn 12 nach rechts und links können einstellbare Anschläge 20 und 21 vorgesehen sein. Um das Ausmaß der Verschwenkbarkeit nach beiden Seiten besser zu verdeutlichen, ist die Kurvenbahn 12 in gasgezogener Stellung in ihrer Mittelstellung und in strichpunktierter Lage in ihren beiden Endstellungen angedeutet.

Mit der dargestellten Ausführungsform der Erfindung werden gleichzeitig ein kantenrichtiges Einlaufen und ein seitliches Ausstreifen oder seitliches Straffen der Stoffbahn 6 erhalten unter Verwendung eines einzigen schwenkbaren Bauteiles, dessen mit der Stoffbahn 6 in Eingriff tretende Kante 12 in Richtung zur Stoffbahn 6 konvex gekrümmt ist.

Bei einer abgewandelten Ausführungsform der Erfindung, die in der Zeichnung nicht dargestellt ist, ist der entsprechende Bauteil, über den die Stoffbahn 6 läuft, in Form eines wiederum schwenkbaren Bauteiles vorgesehen, der eine mit der Stoffbahn in Eingriff tretende ballige bzw. gekrümmte Rotationsfläche besitzt, die eine vollständige, d. h. geschlossene Rotationsfläche oder eine Teilrotationsfläche sein kann. Bei einer solchen Ausführungsform ist es auch möglich, diesen Bauteil als eine Rolle mit balliger Außenfläche zu bilden, in welchem Fall geeignete Mittel vorgesehen sind, um einen Widerstand gegen Drehung der Rolle zu schaffen, beispielsweise in Form einer Reibungsbremse od. dgl.

Wie bereits ausgeführt, werden mit der in der Zeichnung dargestellten Ausführungsform kantenrichtiges Einlaufen und seitliches Straffen der Stoffbahn 6 mit einem einzigen verschwenkbaren Bauteil erzielt.

## Patentansprüche

1. Vorrichtung zum Einführen von gewaschenen Rollenhandtüchern in eine Mangel, der ein Mangeleinlauf vorgeschaltet ist, unter dem eine Grube zum hängenden Fördern der Rollenhandtücher nach oben angeordnet ist, wobei vor der Mangel eine Führungseinrichtung für die Rollenhandtücher angeordnet ist, die eine mit dem jeweiligen Rollenhandtuch in Eingriff tretende Fläche oder Kante aufweist, dadurch gekennzeichnet, daß die Kante oder Fläche (12) konvex gekrümmt ausgebildet und an einem schwenkbar gelagerten Bauteil vorgesehen ist, deren Schwenkachse (13) senkrecht zu der durch die gekrümmte Kante oder eine Erzeugende der gekrümmten Fläche festgelegten Ebene angeordnet ist, und daß zur Steuerung der Verschwenkung der Kante oder Fläche (12) ein die eine Kante des jeweiligen Rollenhandtuches erfassender Taster und ein an dem Bauteil angelenkter Antrieb (16) vorgesehen sind.

2. Vorrichtung nach Anspruch 1, dadurch gekennzeichnet, daß der Bauteil als ebene Platte oder ballige Rolle ausgebildet ist.

3. Vorrichtung nach Anspruch 1, dadurch gekennzeichnet, daß der Taster eine Fotozelle (19) oder einen Mikroschalter aufweist.

4. Vorrichtung nach Anspruch 1, dadurch gekennzeichnet, daß der Antrieb (16) für die Verschwenkung des Bauteils bzw. der gekrümmten Kante oder Fläche (12) einen Luftzylinder oder einen Schrittmotor aufweist.

5. Vorrichtung nach einem der Ansprüche 1, 2 oder 4, dadurch gekennzeichnet, daß die Schwenkachse (13) des Bauteils in der vertikalen Symmetrieebene der Stoffbahn (6) des Rollenhandtuches und dem Mangeleinlauf zugekehrt angeordnet ist.

6. Vorrichtung nach Anspruch 1 oder 4, dadurch gekennzeichnet, daß einstellbare Anschläge (20, 21) zum Begrenzen der Verschwenkbarkeit des Bauteils nach beiden Seiten vorgesehen sind.

## Claims

1. Device for feeding washed roller towels into a mangle before which there is arranged a mangle entry below which there is arranged a pit for hangingly feeding the roller towels upwardly, wherein in front of the mangle there is arranged a guiding device for the roller towels which has a surface or edge which comes to engage with the respective roller towel, characterised in that the edge or surface (12) is constructed convexly curved and is provided on a pivotally mounted element, the pivot axis (13) of which is arranged normal to the plane defined by the curved edge or a generatrix of the curved surface, and that for control of the pivoting of the edge or surface (12) there are provided a sensor sensing the one edge of the respective roller towel and a drive (16) privoted to the element.

2. Device according to claim 1 characterised in that the element is constructed as a flat plate or bulged roller.

3. Device according to claim 1 characterised in that the sensor comprises a photo-cell (19) or a microswitch.

4. Device according to claim 1 characterised in that the drive (16) for the pivoting of the element or of the curved edge or surface (12) comprises a pneumatic cylinder or a stepping motor.

5. Device according to one of claim 1, 2 or 4 characterised in that the pivot axis (13) of the element is arranged in the vertical plane of symmetry of the path of the cloth web (6) of the roller towel and turned towards the mangle entry.

6. Device according to claim 1 or 4 characterised in that adjustable stops (20, 21) are provided for limiting the pivotability of the element towards both sides.

## Revendications

1. Dispositif pour l'introduction de serviettes à rouleau lavées dans une calandre précédée par une entrée de calandre, sous laquelle une fosse est disposée pour l'avancement avec suspension vers le haut des serviettes à rouleau, tandis qu'en avant de la calandre il est disposé un dispositif de guidage pour les serviettes à rouleau qui comportent une surface ou une arête venant en contact avec la serviette à rouleau en jeu, caractérisé en ce que l'arête ou la surface (12) est établie avec incurvation convexe et prévue sur une pièce de structure supportée avec possibilité de pivotement, dont l'axe de pivotement (13) est disposé perpendiculairement au plan déterminé par l'arête incurvée ou une génératrice de la surface incurvée et en ce que pour commander le pivotement de l'arête ou de la surface (12) on a prévu un palpeur décelant un bord de la serviette à rouleau considérée et un dispositif d'entraînement (16) articulé sur la pièce de structure.

2. Dispositif selon la revendication 1, caractérisé en ce que la pièce de structure est établie sous la forme d'une plaque plane ou d'un rouleau bombé.

3. Dispositif selon la revendication 1, caractérisé en ce que le palpeur comporte une cellule photoélectrique (19) ou un micro-interrupteur.

4. Dispositif selon la revendication 1, caractérisé en ce que le dispositif d'entraînement (16) comporte, pour le pivotement de la pièce de structure ou de l'arête ou de la surface incurvée (12), un cylindre à air ou un moteur pas à pas.

5. Dispositif selon l'une des revendications 1, 2 ou 4, caractérisé en ce que l'axe de pivotement (13) de la pièce de structure est disposé dans le plan de symétrie vertical de la bande d'étoffe (6) de la serviette à rouleau et vers l'entrée de calandre.

6. Dispositif selon la revendication 1 ou 4, caractérisé en ce qu'il sont prévu des butées réglables (20, 21) pour limiter la possibilité de pivotement de la pièce de structure des deux côtés.
